# FASCICULE DE BREVET EUROPEEN

(11) **EP 0 398 819 B1**
(45) Date de publication et mention de la délivrance du brevet: **28.07.1993**
(21) Numéro de dépôt: 90420215.7
(22) Date de dépôt: 03.05.1990
(51) Int. Cl.: A62B 1/14

(54) **Dispositif d'assurance autobloquant pour corde**
Selbstbremsende Seilsicherheitsvorrichtung
Self arresting rope safety device

(30) Priorité: 19.05.1989 FR 8906692
(43) Date de publication de la demande: 22.11.1990
(73) Titulaire: PETZL SA, F-38190 Crolles (FR)
(72) Inventeur: Petzl, Pierre, F-38330 St. Ismier (FR); Petzl, Paul, F-38660 Le Touvet (FR)

(56) Documents cités:
- EP-A- 0 132 592
- FR-A- 2 451 752
- FR-A- 2 478 475
- GB-A- 2 131 921

## Description

L'invention est relative à un dispositif d'assurance autobloquant pour corde, comprenant :
- un premier flasque de base équipé d'une première poulie ou plot fixe, laquelle est décalée par rapport à un axe d'articulation s'étendant perpendiculairement au premier flasque,
- une deuxième poulie conformée en came solidaire d'une plaque support montée à pivotement limité autour de l'axe dans un plan sensiblement parallèle au flasque de base,
- une poignée de commande associée à la plaque support pour assurer le déblocage manuel de la corde,
- un deuxième flasque escamotable agencé pour autoriser l'enroulement et le passage de la corde entre les première et deuxième poulies,
- une première surface de freinage agencée sur la première poulie contre laquelle est pressée la corde par l'action d'un bossage et d'une deuxième surface de freinage de la deuxième poulie, le bossage étant rendu actif vers une première position de blocage lorsque la plaque support est entraînée par la tension de la corde dans un premier sens déterminé,
- et un ressort de rappel sollicitant la plaque support dans un deuxième sens inverse de déblocage vers une position de repos.

Un tel dispositif est connu du document FR 2451 752. La réaction de la corde sollicite la deuxième poulie vers une première position de blocage, dans laquelle le bossage coince la corde contre la première surface de freinage. Une butée de limitation de la course de pivotement est agencée sur la plaque support pour stopper la deuxième poulie dans cette position. L'effet de coincement par le bossage peut néanmoins endommager la corde lors de chocs importants suite à des chutes répétées. Le descendeur comporte une deuxième position de blocage obtenue lors d'une action manuelle forcée sur le levier de commande faisant pivoter la plaque support au-delà de la position de déblocage, à l'opposé de la première position de blocage. La deuxième position de blocage n'est pas stable car elle disparaît dès que l'effort manuel sur le levier est relâché. La position de déblocage du levier se trouve entre les deux positions de blocage, dont la première dépend de la tension sur la corde, et dont la deuxième est fonction d'une action manuelle forcée sur le levier.Un tel dispositif n'est pas conçu pour moduler l'effet de coincement de la corde en fonction de la valeur de la tension sur la corde.

Les documents EP-A 132 592, FR-A 2478 475 et GB-A 2131 921 concernent des descendeurs ayant chacun une seule position de blocage de la corde par la poulie en forme de came.

L'objet de l'invention consiste à réaliser un dispositif d'assurance utilisable en descendeur ou en bloqueur, évitant toute usure prématurée de la corde.

Le dispositif d'assurance selon l'invention est caractérisé en ce que la deuxième surface de freinage de la deuxième poulie coopère avec la première surface de freinage de la première poulie suite au mouvement de pivotement poursuivi selon le premier sens de la plaque support vers une deuxième position de blocage, que la deuxième surface de freinage possède une portée supérieure à celle du bossage, pour que l'effet de coincement de la corde contre la première surface de freinage soit plus important dans la deuxième position de blocage que dans la première, le passage de la plaque support de la première position de blocage vers la deuxième position de blocage s'effectuant dans le premier sens lorsque la tension de la corde dépasse un seuil prédéterminé.

Le seuil de passage de la première position de blocage vers la seconde position de blocage dépend de la dureté du ressort de rappel de la plaque support.

Les première et deuxième surfaces de freinage s'étendent sensiblement parallèlement l'une à l'autre dans la deuxième position de blocage de la corde. Le coincement de la corde sur une grande portée évite son usure lors de chocs importants.

Le seuil de passage entre les deux positions de blocage peut être avantageusement ajusté au moyen d'un dispositif de réglage de la précontrainte du ressort de rappel de la plaque support.

D'autres avantages et caractéristiques ressortiront plus clairement de la description qui va suivre d'un mode de réalisation de l'invention, donné à titre d'exemple non limitatif, et représenté aux dessins annexés, dans lesquels :
- la figure 1 montre une vue en élévation du dispositif d'assurance selon l'invention, le deuxième flasque étant en position écartée, et la poignée de commande en position de repos (traits pleins), et en position de travail (traits pointillés) ;
- la figure 2 est une vue identique à la figure 1, en position fermée du deuxième flasque ;
- la figure 3 est une vue de droite de la figure 2 ;
- la figure 4 est une vue de gauche de la figure 2 ;
- la figure 5 montre le dispositif d'assurance en position de déblocage lors d'un usage normal, le deuxième flasque n'étant pas représenté ;
- les figures 6 et 7 sont des vues identiques de la figure 5, respectivement dans les première et deuxième positions de blocage.

Sur les figures, un appareil de sécurité 10 pour corde, comporte une paire de poulies 12,14, logées dans un intervalle 16 transversal ménagé entre deux flasques 18,20 parallèles. La première poulie 12 est montée fixe au moyen d'un organe de fixation 22 sur le premier flasque de base 18, en étant immobilisée en rotation. La première poulie 12 est équipée d'un secteur supérieur circulaire ayant une gorge 24 de guidage de la corde 26, et d'une première surface 28 de freinage, située en regard de la deuxième poulie 14. La première surface 28 de freinage est sensiblement rectiligne, en s'étendant perpendiculairement au flasque de base 18.

La deuxième poulie 14 est solidarisée à une plaque de support 30 mobile, susceptible de pivoter autour d'un axe 32 faisant saillie du flasque 18. La plaque de support 30 est séparée du flasque de base 18 par un faible jeu axial, autorisant un mouvement limité de pivotement de la plaque 30, dans un plan de débattement parallèle au flasque 18.

La deuxième poulie 14 est conformée en came, laquelle est excentrée par rapport à l'axe de pivotement 32. La poulie 14 comporte un secteur inférieur circulaire ayant une gorge 34 d'enroulement de la corde 26, ladite gorge 34 étant centrée sur un axe fictif, légèrement décalé par rapport à l'axe 32 de pivotement. A l'opposé de la gorge 34, se trouve un bossage 36 destiné à coincer la corde 26 contre la première surface de freinage 28, lorsque la plaque support 30 se trouve dans une position intermédiaire correspondant à une première position de blocage (fig.6).

Entre le bossage 36 et la gorge 34 circulaire de la deuxième poulie 14, s'étendent une deuxième surface 38 de freinage, et une troisième surface 40 de guidage de la corde 26. La deuxième surface 38 est sensiblement rectiligne, et se trouve plus éloignée de l'axe 32 que la troisième surface 40.

Le positionnement de l'axe 32 de la deuxième poulie 14 est tel que le bossage 36 ne vient jamais en engagement contre la première surface 28 de freinage de la poulie 12. Dans la position intermédiaire de la figure 6, l'espace de passage de la corde 26 entre la première surface 28 et le bossage 36 est minimum, de manière à assurer un premier blocage lorsque la valeur de la tension exercée sur la corde 26 est inférieure à un seuil prédéterminé.

L'ensemble plaque de support 30 et poulie 14 est susceptible de continuer le mouvement de pivotement au-delà de la position intermédiaire vers une position finale (figure 7), lorsque la tension de la corde 26 dépasse le seuil de réglage de l'appareil 10. Les première et deuxième surfaces 28,38 de freinage s'étendent alors parallèlement l'une à l'autre pour constituer la deuxième position de blocage, laquelle intervient lors d'une chute de l'utilisateur.

Le seuil de réglage entre les deux positions de blocage de la deuxième poulie 14 dépend de la force de rappel d'un ressort de torsion 42, montré en pointillé sur la figure 5. Le ressort 42 est monté coaxialement sur l'axe 32, en étant intégré sous la poulie 14 dans un logement circulaire ménagé dans la plaque support 30. L'un des brins d'extrémité du ressort 42 est accroché à la deuxième poulie 14, et l'autre brin au flasque de base 18. En absence de tension sur la corde 26, la précontrainte du ressort 42 provoque le retour de l'ensemble plaque support 30 et poulie 14 vers une position de repos représentée à la figure 1. Cette position est adaptée pour la mise en place de la corde 26, laquelle est enroulée selon un S dans les deux gorges 24,34 des poulies 12,14 avec un passage intermédiaire entre les deux surfaces 28,40.

Le deuxième flasque 20 (figure 1) sert à obturer l'intervalle 16 transversal après mise en place de la corde 26. La partie supérieure du flasque 20 est montée à basculement limité sur un pivot de l'organe de fixation 22 de la première poulie 12.

La position d'écartement maximum du deuxième flasque 20 (figure 1) permet l'enroulement de la corde 26 autour des deux poulies 14,12. Dans la position fermée, représentée à la figure 2, les deux flasques 18,20 sont situés en regard l'un de l'autre, en empêchant tout échappement de la corde 26 hors de l'intervalle 16. La zone médiane du deuxième flasque 20 comporte une fente 44 en forme de U semi-ouvert, destinée à coopérer en position fermée avec une butée 46 de limitation de la course de basculement du flasque 20. La butée 46 est disposée dans le prolongement de l'axe 32 de la deuxième poulie 14.

La partie inférieure du flasque de base 18 est dotée d'une première ouverture 48 à laquelle peut être accroché un mousqueton d'attache (non représenté). Le deuxième flasque 20 comporte une deuxième ouverture 50 conjuguée destinée à venir en alignement en position fermée avec la première ouverture 48, pour autoriser l'introduction du mousqueton par l'intermédiaire d'un cliquet 52 articulé.

A l'opposé de l'ouverture 48, le flasque de base 18 comprend un orifice 54 pour le passage d'une cordelette auxiliaire (non représentée).

Dans la zone médiane du flasque de base 18, le bord droit est équipé d'une nervure 56 en équerre, agencée pour empêcher un enroulement à l'envers de la corde 26 sur les poulies 14,12.

Une poignée de commande 58 est associée à la plaque support 30 pour faire pivoter par une action manuelle la deuxième poulie 14 autour de l'axe 32, à partir de l'une des deux positions de blocage (fig.6 ou 7) vers la position de déblocage (fig.5). La poignée de commande 58 est avantageusement articulée sur la plaque 30 en un point 60 situé à l'opposé de la nervure 56, et coopère avec un ressort de rappel 62 qui sollicite la poignée 58 vers une position relevée de repos (en traits pleins sur la fig.1). La position de travail de la poignée 58 est illustrée en pointillé sur les figures 1 et 5, et est obtenue par un abaissement de la poignée 58 dans le sens inverse des aiguilles d'une montre, et à l'encontre de la force de rappel du ressort 62. Le relâchement de la poignée 58 provoque son retour automatique vers la position relevée de repos.

La poignée de commande 58 pourrait être fixée sans articulation à la plaque support 30.

Le fonctionnement de l'appareil de sécurité 10 est décrit par la suite pour une utilisation en descendeur :

L'utilisateur installe d'abord la corde 26 sur les poulies 14,12, après basculement préalable vers la gauche du deuxième flasque 20 vers la position écartée (figure 1). La corde 26 est d'abord enroulée dans la gorge 34 de la deuxième poulie 14, passe ensuite dans l'espace intermédiaire agencé entre la première et la troisième surfaces 28,40, et est finalement enroulée dans la gorge 24 de guidage de la première poulie 12 fixe. La nervure 56 évite un mauvais enroulement de la corde 26. La refermeture du deuxième flasque 20 emprisonne la corde 26 dans l'intervalle 16 transversal de l'appareil 10. La mise en place du mousqueton d'attache dans les deux ouvertures 48,50 maintient les deux flasques 18,20 en face de l'autre, en empêchant tout échappement accidentel de la corde 26.

Le mousqueton d'attache est relié au baudrier de l'utilisateur par une sangle de liaison et le brin amont de la corde 26 est fixé à un point d'ancrage supérieur.

Au cours de la descente le long de la corde 26, l'utilisateur positionne la poignée de commande 58 dans la position de travail, et la fait pivoter jusqu'à la position abaissée correspondant à la position de déblocage de la deuxième poulie 14 (voir figure 5). L'espace entre les première et troisième surfaces 28,40 est suffisant pour ne pas bloquer la corde 26. La vitesse de descente dépend de la friction de la corde 26 dans les gorges 34,24 et peut être réglée par la poignée 58.

En cas de relâchement volontaire de la poignée 58 lors d'une descente normale, c'est-à-dire sans chute, la tension F1 de la corde 26 (voir figure 6) provoque le pivotement dans le sens des aiguilles d'une montre de l'ensemble plaque support 30 et poulie 14 jusqu'à la position intermédiaire, dans laquelle le bossage 36 coince la corde 26 contre la première surface 28 de freinage. L'appareil 10 se trouve alors dans la première position de blocage provoquant l'arrêt du mouvement de descente. La tension F1 de la corde 26 est inférieure au seuil de réglage de l'appareil 10. La deuxième poulie 14 reste immobilisée dans cette position intermédiaire, aussi longtemps que la poignée de commande 58 n'est pas actionnée.

Pour repartir, il suffit de mettre la poignée 58 dans la position de travail, et de l'amener vers la position abaissée (fig.5).

En cas de relâchement accidentel de la poignée 58 suite à une chute, la tension F2 de la corde 26 entraîne en pivotement la deuxième poulie 14 vers la position finale, dans laquelle le coincement de la corde 26 intervient entre les première et deuxième surfaces 28,38 de freinage (figure 7). L'appareil 10 se trouve dans la deuxième position de blocage, étant donné que la tension F2 de la corde 26 est supérieure au dit seuil de réglage. On remarque que l'intensité de blocage de la corde 26 dans l'appareil 10 dépend de la valeur de la tension exercée sur l'ensemble plaque support 30 et poulie 14. Lorsque le seuil de réglage de l'appareil 10 n'est pas dépassé (cas de la tension F1), la petite portée du bossage 36 est suffisante pour définir la première position de blocage. En cas de dépassement du seuil par la tension F2 de la corde 26, la deuxième surface 38 de freinage prend le relais du bossage 36, pour définir une portée plus importante lors de la deuxième position de blocage. L'effet de coincement est plus important dans cette deuxième position de blocage, mais la corde 26 n'est pas endommagée grâce à la forme plane des deux surfaces 28,38.

L'appareil de sécurité 10 est particulièrement adapté à l'escalade, aussi bien en descendeur, qu'en bloqueur pour l'assurance par le second ou en solo.

On remarque sur la figure 1 que le sens de basculement du deuxième flasque 20 vers la position écartée, s'effectue vers la gauche. Il en résulte un renforcement de la tenue mécanique de l'appareil 10 en cas de chocs. Le positionnement de la fente 44 engagée sur la butée 46 de l'axe 32 (fig.2) empêche toute ouverture intempestive des flasques 18,20 suite à un choc.

Il est possible d'ajuster le seuil de passage de la première position de blocage vers la seconde position de blocage, en fonction du poids de l'utilisateur. L'ajustage s'opère en réglant la précontrainte du ressort de torsion 42 dans la position de repos. L'un des brins du ressort 42 peut être relié à un dispositif de réglage, notamment à bouton rotatif accessible depuis la face opposée du flasque de base 18. Lorsque le réglage est réalisé, le bouton rotatif est verrouillé. Ce réglage permet d'ajuster avec précision le seuil dans une fourchette située entre 100 et 500 daN.

Le seuil peut encore être ajusté en faisant varier la position relative de la deuxième poulie 14 par rapport à la première poulie 12.

Selon une variante (non représentée), la première poulie 12 est remplacée par un simple plot fixe. La corde 26 n'est plus enroulée selon un S, mais prend la forme d'une demi-boucle en U.

## Revendications

1. Dispositif d'assurance autobloquant pour corde, comprenant :
- un premier flasque 18 de base équipé d'une première poulie 12 ou plot fixe, laquelle est décalée par rapport à un axe 32 d'articulation s'étendant perpendiculairement au premier flasque 18,
- une deuxième poulie 14 conformée en came solidaire d'une plaque support 30 montée à pivotement limité autour de l'axe 32 dans un plan sensiblement parallèle au flasque de base 18,
- une poignée de commande 58 associée à la plaque support 30 pour assurer le déblocage manuel de la corde 26,
- un deuxième flasque 20 escamotable agencé pour autoriser l'enroulement et le passage de la corde 26 entre les première et deuxième poulies 12, 14,
- une première surface 28 de freinage agencée sur la première poulie 12, contre laquelle est pressée la corde 26 par l'action d'un bossage 36 et d'une deuxième surface 38 de freinage de la deuxième poulie 14, le bossage 36 étant rendu actif vers une première position de blocage lorsque la plaque suport 30 est entraînée par la tension de la corde dans un premier sens déterminé,
- et un ressort 42 de rappel sollicitant la plaque support 30 dans un deuxième sens inverse de déblocage vers une position de repos, caractérisé en ce que la deuxième surface 38 de freinage de la deuxième poulie 14 coopère avec la première surface 28 de freinage de la première poulie 12 suite au mouvement de pivotement poursuivi selon le premier sens de la plaque support 30 vers une deuxième position de blocage, que la deuxième surface 38 de freinage possède une portée supérieure à celle du bossage 36, pour que l'effet de coincement de la corde 26 contre la première surface 28 de freinage soit plus important dans la deuxième position de blocage que dans la première, le passage de la plaque support 30 de la première position de blocage vers la deuxième position de blocage s'effectuant dans le premier sens lorsque la tension de la corde 26 dépasse un seuil prédéterminé.

2. Dispositif d'assurance selon la revendication 1, caractérisé en ce que le seuil de passage de la première position de blocage vers la seconde position de blocage dépend de la dureté du ressort 42 de rappel de la plaque support 30.

3. Dispositif d'assurance selon la revendication 1 ou 2, caractérisé en ce que les première et deuxième surfaces 28, 38 de freinage s'étendent sensiblement parallèlement l'une à l'autre dans !a deuxième position du blocage de la corde 26.

4. Dispositif d'assurance selon l'une des revendications 1 à 3, caractérisé en ce que la deuxième poulie 14 est excentrée par rapport à l'axe 32 d'articulation.

5. Dispositif d'assurance selon l'une des revendications 1 à 4, caractérisé en ce que le deuxième flasque 20 est monté à basculement entre une position fermée et une position écartée sur un pivot de l'organe de fixation 22 de la première poulie 12, et comporte une fente 44 en forme de U semi-ouvert destinée à coopérer en position fermée avec une butée 46 de limitation de la course de basculement, ladite butée 46 étant disposée dans le prolongement de l'axe 32 d'articulation.

6. Dispositif d'assurance selon l'une des revendications 1 à 5, caractérisé en ce que la poignée 58 de commande de déblocage est articulée en un point 60 de la plaque support 30, ledit point 60 d'articulation étant situé au voisinage de la gorge 34 de guidage de la deuxième poulie 14.

7. Dispositif d'assurance selon la revendication 6, caractérisé en ce que l'un des bords du flasque de base 18 comporte une nervure 56 en équerre, située à l'opposé du point 60 d'articulation de la poignée de commande 58, ladite nervure étant agencée pour empêcher un enroulement à l'envers de la corde 26 sur les poulies 12, 14.

8. Dispositif d'assurance selon l'une des revendications 1 à 7, caractérisé en ce que le flasque de base 18 comporte un dispositif de réglage de la précontrainte du ressort 42 de rappel de la plaque support 30 pour l'ajustage dudit seuil.

## Patentansprüche

1. Selbstbremsende Seilsicherheitsvorrichtung, mit:
- einer ersten Grundplatte (18), die mit einer ersten feststehenden Seilrolle (12) oder Nocken versehen ist, welche bezüglich einer sich senkrecht zur ersten Platte (18) erstreckenden Gelenkachse (32) versetzt ist,
- eine zweite Seilrolle (14) in Form eines fest mit einer Tragplatte (30) verbunden Nockens, die um die Achse (32) begrenzt schwenkbar in einer zur Grundplatte (18) im wesentlichen parallelen Ebene angeordnet ist,
- einem der Tragplatte (30) zugeordneten Betätigungshebel (58) zur manuellen Freigabe des Seils (26),
- einer zweiten verschwenkbaren Platte (20), die es ermöglicht, daß das Seil die Seilrollen umschlingt und den Raum zwischen den Seilrollen (12, 14) durchläuft,
- einer ersten Bremsfläche (28), die an der ersten Seilrolle ausgebildet ist und gegen die das Seil (26) durch die Wirkung eines Vorsprungs (36) und einer zweiten Bremsfläche (38) der zweiten Seilrolle (14) gedrückt wird, wobei der Vorsprung (36) eine Wirkstellung einnimmt hinsichtlich einer ersten Blockierstellung, wenn die Tragplatte (30) durch die Seilspannung in eine erste vorgegebene Richtung bewegt wird,
- und einer Rückholfeder, welche die Tragplatte (30) in eine zweite entgegengesetzte Entriegelungsstellung und in Richtung einer Ruhestellung beaufschlagt, dadurch gekennzeichnet, daß die zweite Bremsfläche (38) der zweiten Seilrolle (14) mit der ersten Bremsfläche (28) der ersten Seilrolle (12) zusammenwirkt infolge der Verschwenkung in die erste Richtung der Tragplatte (30) zu einer zweiten Blockierstellung hin, daß die zweite Bremsfläche (38) eine größere Reichweite aufweist als der Vorsprung (36), damit die Klemmwirkung auf das Seil (26) gegen die erste Bremsfläche (28) hin in der zweiten Blockierstellung größer ist als in der ersten Stellung und daß der Übergang der Tragplatte (30) von der ersten Blockierstellung zur zweiten Blockierstellung in der ersten Richtung erfolgt, wenn die Spannung des Seils (26) einen vorgegebenen Schwellwert übersteigt.

2. Sicherheitsvorrichtung nach Anspruch 1, dadurch gekennzeichnet, daß die Übergangsschwelle von der ersten Blockierstellung in die zweite Blockierstellung von der Härte der Rückholfeder (42) der Tragplatte (30) abhängt.

3. Sicherheitsvorrichtung nach Anspruch 1 oder 2, dadurch gekennzeichnet, daß die ersten und zweiten Bremsflächen (28, 38) sich im wesentlichen parallel zueinander in der zweiten Blockierstellung für das Seil (26) erstrecken.

4. Sicherheitsvorrichtung nach einem der Ansprüche 1 bis 3, dadurch gekennzeichnet, daß die zweite Seilrolle (14) exzentrisch zur Gelenkachse (32) ist.

5. Sicherheitsvorrichtung nach einem der Ansprüche 1 bis 4, dadurch gekennzeichnet, daß die zweite Platte (20) verschwenkbar angeordnet ist zwischen einer geschlossenen Stellung und einer geöffneten Stellung an einem Schwenkzapfen des Feststellteils (22) der ersten Seilrolle (12) und einen U-förmigen halboffenen Schlitz (44) aufweist, der in der geschlossenen Stellung mit einem Anschlag (46) zur Begrenzung des Schwenkweges zusammenwirkt, wobei der Anschlag (46) in Verlängerung der Gelenkachse (32) angeordnet ist.

6. Sicherheitsvorrichtung nach einem der Ansprüche 1 bis 5, dadurch gekennzeichnet, daß der Betätigungshebel (58) für die Entriegelung an einem Punkt (60) der Tragplatte (30) angelenkt ist, wobei der Anlenkpunkt (60) in der Nähe der Führungsnut (34) der zweiten Seilrolle (14) gelegen ist.

7. Sicherheitsvorrichtung nach Anspruch 6, dadurch gekennzeichnet, daß einer der Ränder der Grundplatte (18) eine rechtwinklige Rippe (56) trägt, die gegenüber dem Gelenkpunkt (60) des Betätigungshebels (58) angeordnet ist und die ein entgegengesetztes Umschlingen der Seilrollen (12, 14) durch das Seil (26) verhindert.

8. Sicherheitsvorrichtung nach einem der Ansprüche 1 bis 7, dadurch gekennzeichnet, daß die Grundplatte (18) eine Anordnung für die Einstellung der Vorspannung der Rückholfeder (42) der Tragplatte (30) aufweist, um den Schwellwert einzustellen.

## Claims

1. A self-jamming safety device for a rope , comprising:
- a first base flange 18 equipped with a first pulley 12 or fixed stud, which is offset with respect to an articulation spindle 32 extending perpendicular to the first flange 18,
- a second pulley 14 defining a cam securedly united to a support plate 30 mounted with limited pivoting around the spindle 32 in a parallel plane to the base flange 18,
- an operating handle 58 associated with the support plate 30 to provide manual releasing of the rope 26,
- a second retractable flange 20 arranged to allow the rope to be wound and to pass between the first and second pulleys 12,14,
- a first braking surface 28 arranged on the first pulley 12, against which the rope is pressed by a boss 36 and a second braking surface 38 of the second pulley 14, the boss 36 being active in a first jamming position , when the support plate 30 is driven by the tension of the rope in a first predetermined direction,
- and a return spring 42 biaising the support plate 30 in a second opposite releasing direction to a rest position,
characterized in that the second braking surface 38 of the second pulley 14 cooperates with the first braking surface 28 of the first pulley 14, following the continued pivoting movement in the first direction of the support plate 30 towards a second jamming position, that the second braking surface 38 has a larger bearing surface than that of the boss 36,so that the jamming effect of the rope against the first braking surface 28 is greater in the second jamming position than in the first jamming position, movement of said support plate 30 from the first jamming position to the second jamming position taking place when the tension of the rope 26 exceeds a preset threshold.

2. A safety device according to Claim 1, characterized in that the threshold for movement from the first jamming position to the second jamming position depends on the hardness of the return spring 42 of the support plate 30.

3. A safety device according to Claim 1 or 2, characterized in that the first and second braking surfaces 28,38 extend appreciably parallel to one another in the 88 second jamming position of the rope 26.

4. A safety device according to one of claims 1 to 3, characterized in that the second pulley 14 is eccentric with respect to the articulation spindle 32.

5. A safety device according to one of claims 1 to 4, characterized in that the second flange 20 is swivel-mounted between a closed position and a separated position on a pivot of the fixing part 22 of the first pulley 12, and comprises a half-open U-shaped slit 44 cooperating in the closed position with a stop 46 for limiting the swivelling movement, said stop 46 being disposed in the extension of the articulation spindle 32.

6. A safety device according to one of claims 1 to 5, characterized in that the release operating handle 58 is articulated on a point 60 of the support plate 30, said articulation point 60 being located in the vicinity of the guide groove 34 of the second pulley 14.

7. A safety device according to claim 6, characterized in that one of the edges of the base flange 18 comprises a bracket-shaped rib 56 , which is located opposite the articulation point 60 of the operating handle 58, said rib being arranged to prevent the rope 26 from being wound the wrong way on the pulleys 12,14.

8. A safety device according to one of claims 1 to 7, characterized in that the base flange 18 comprises an adjustment device of the prestressing of said return spring 42 to adjust said threshold.
